# EUROPÄISCHE PATENTSCHRIFT

(11) **EP 0 534 224 B1**
(45) Veröffentlichungstag und Bekanntmachung des Hinweises auf die Patenterteilung: **17.01.1996**
(21) Anmeldenummer: 92115306.0
(22) Anmeldetag: 08.09.1992
(51) Int. Cl.: B41F 13/00

(54) **Einrichtung zur Umstellung auf Schön- oder Schön- und Widerdruck an Bogenrotationsdruckmaschinen**
Device for changing from one sided printing to perfecting for a rotary sheet printing machine
Dispositif de changement d'impression recto en impression recto-verso pour machine à imprimer rotative à feuilles

(30) Priorität: 27.09.1991 DE 4132250
(43) Veröffentlichungstag der Anmeldung: 31.03.1993
(73) Patentinhaber: MAN Roland Druckmaschinen AG, D-63012 Offenbach (DE)
(72) Erfinder: Köbler, Ingo, W-8901 Anhausen (DE)
(74) Vertreter: Marek, Joachim, Dipl.-Ing.

(56) Entgegenhaltungen:
- DE-A- 3 526 093

## Beschreibung

Die Erfindung betrifft eine Einrichtung zur Umstellung auf wahlweise Schöndruck oder Schön- und Widerdruck von zwischen den einzelnen Druckwerken einer in Reihenbauweise erstellten Bogenrotationsdruckmaschine angeordneten Wendeeinheiten.

Bei umstellbaren Schön- und Widerdruckmaschinen werden die Druckbogen vom Druckzylinder mittels an der Wendetrommel angeordneten Saugern bzw. Drei fern an der Vorderkante oder Hinterkante erfaßt. Zur Umstellung der Maschine von Schöndruck auf Schön- und Widerdruck, sowie zur Einstellung auf verschiedene Formatgrößen ist es erforderlich, daß an der entsprechenden Maschineneinheit eine Phasenverschiebung durchgeführt wird.

Aus dem DE-GM 8 319 431 ist eine Einrichtung zur Umstellung auf wahlweise Schön- oder Schön- und Widerdruck bekannt. Kennzeichen dieser Lösung ist es, daß an der Wendetrommel ein klemmbares Doppelrad (Zahnrad/Zahnkranz) angeordnet ist und, daß die erforderlichen Schalt- und Spannvorgänge mittels hydraulisch bzw. mechanisch betätigten Vorrichtungen realisiert werden.

Weiterhin beschreibt die DE-OS 3 136 349 eine auf dem DD-WP 135 812 aufbauende Lösung zur Antriebsverstellung. Auf dem Druckzylinderzapfen ist ein Doppel-Zahnrad angeordnet. Das erste Zahnrad ist fest mit dem Zapfen verbunden, das zweite Zahnrad (Zahnkranz) wird mittels Federkraft und einem planseitig an einem Ring angebrachten Reibbelag geklemmt und gelöst. Der Ring ist zusätzlich mit dem ersten Zahnrad verzahnt. An dem die Anpreßkraft übertragenden Ring sind Stellglieder angeordnet, die die Verbindung hydraulisch Klemmen bzw. Lösen.

Nachteilig ist der relativ hohe Aufwand zwecks Realisierung der gestellten Aufgaben. Die hydraulische Klemmeinrichtungen sind aufwendig und von den Getriebeanordnungen getrennt untergebracht.

Aus der DE 3 526 093 A1 ist eine Sicherheitseinrichtung für die Schön- und Widerdruckumstellung bekannt. Von einem Hauptantrieb werden über einen Räderzug die Druckwerkseinheiten angetrieben, wobei ein Bogenführungszylinder ein mittels Reibkupplung schaltbares Doppelzahnrad aufweist. Ein Zahnkranz des Doppelzahnrades steht über ein Zwischenzahnrad mit einem weiteren Zahnrad in Engriff, welches auf einer Antriebswelle am Steg eines Umlaufrädergetriebes fixiert ist. Das Umlaufrädergetriebe weist eine Abtriebswelle auf, die über eine Schaltscheibe, einen Schaltstein und einen Endschalter die Umstellung absichert.

Aufgabe der Erfindung ist es daher, eine Einrichtung zur Umstellung auf Schön- oder Schön- und Widerdruck zu entwickeln, die unter Verwendung von max. zwei Zahnradebenen, bei nur einer einzigen Trommel zwischen zwei Druckzylindern, mehrere hintereinanderfolgende Wendungen ermöglicht und subjektive Fehler des Bedienungspersonals ausschließt. Aufgabe ist es weiterhin eine Lösung zu finden, die die Verwendung einheitlicher Druckzylinderräder für Schön- oder Schön- und Widerdruckmaschinen gestattet.

Erfindungsgemäß wird die Aufgabe gemäß dem Kennzeichen der Ansprüche 1, 2 und 5 gelöst. Weiterbildungen ergeben sich aus den weiteren Ansprüchen.

Es wurde gefunden, daß die vorliegende Lösung kurze Umstellzeiten, auch bei mehreren hintereinander folgenden Wendungen realisiert. Es sind keine doppeltbreiten Druckzylinderzahnräder erforderlich. Somit können für Schön- oder Schön- und Widerdruckmaschinen in einer Ebene liegende, eine einheitliche Breite aufweisende Druckzylinder-Zahnräder bei allen Maschineneinheiten verwendet werden.

Zur Versteifung des Räderzuges im Druckbetrieb und zur Reduzierung von möglichem Zahnspiel werden Hohl- und Vollwelle über eine Klemmeinrichtung verbunden. Zur Phasenverschiebung der Wendetrommel wird die Verbindung der Wellen gelöst.

Die Erfindung wird anhand dreier Ausführungsbeispiele näher beschrieben.

Dabei zeigt:
- Fig. 1: einen Räderzug (Wendetrommel/Druckzylinder) mit zwei außenverzahnten Zwischenrädern in Verbindung mit einer Regeleinrichtung,
- Fig. 2: einen Räderzug (Druckzylinder/Wendetrommel/Druckzylinder) mit einem innenverzahnten Wendetrommelrad in Verbindung mit einer Regeleinrichtung,
- Fig. 3: einen Räderzug (Wendetrommel/Druckzylinder) mit zwei außenverzahnten Zwischenrädern in Verbindung mit dem Hauptantrieb.

### Erstes Beispiel

Zwischen einem Stirnrad 4 der Wendetrommel und einem Stirnrad 1' eines Druckzylinders sind Zwischenstirnräder 2, 2', 3 und 3' angeordnet. Die dem Stirnrad 1' des Druckzylinders zugeordneten Zwischenstirnräder 2 und 2' sind als Doppelrad ausgeführt, wobei lediglich das Zwischenstirnrad 2' mit dem Stirnrad 1' in Eingriff steht. Das Zwischenstirnrad 2 steht mit dem auf einer Hohlwelle 5 angeordneten Zwischenstirnrad 3 in Eingriff. Die Hohlwelle 5 ist in einer später noch näher beschriebenen Regeleinrichtung 16 aufgenommen.

Das Zwischenstirnrad 3' ist koaxial zum Zwischenstirnrad 3 auf einer Vollwelle 6 fixiert, welche in der Hohlwelle 5 angeordnet ist. Die Wellen 5 und 6 sind in der Regeleinrichtung 16 aufgenommen. Das Zwischenstirnrad 3' steht mit dem Stirnrad 4 der Wendetrommel in Eingriff. Die Zwischenstirnräder 2' und 3' sind minus korrigiert und die Zwischenstirnräder 2 und 3 bei gleicher Zähnezahl plus korrigiert. Dadurch wird erreicht, daß sich die Zähne der Zwischenstirnräder 2' und 3' nicht berühren, d.h. außer Eingriff sind. Vollwelle 6 und Hohlwelle 5 stellen somit die Verbindung zwischen den Zwischenstirnräder 3' und 3 und der Regeleinrichtung 16 dar. Der Aufbau der Regeleinrichtung 16 ist folgender. Auf der Hohlwelle 5 ist in der Regeleinrichtung 16 ein Sonnenrad 7 koaxial zu einem auf der Vollwelle 6 angeordneten Sonnenrad 8 fixiert. Ein auf den Wellen 5, 6 abgestützter, drehbarer Steg 11 trägt die zueinander parallel angeordneten Planetenräder 9 und 10. Dabei steht das Planetenrad 9 mit einem an der Regeleinrichtung 16 fest angeordneten Hohlrad 12 und das Planetenrad 10 mit einem auf der Vollwelle 6 gelagerten außenverzahnten Hohlrad 13 in Eingriff. Der außenverzahnte Kranz des Hohlrades 13 ist über ein Ritzel 14 mit einer Positionier- und Bremseinrichtung 15 gepaart.

Der Antrieb der Maschine wird über das Stirnrad 4 der Wendetrommel und das in Eingriff stehende Zwischenstirnrad 3' eingeleitet, über die Vollwelle 6 zum Sonnenrad 8 und das in Eingriff stehende Planetenrad 10 geleitet. Das Planetenrad 10 rollt an der Innenverzahnung des Hohlrades 13 in Verbindung mit dem auf dem drehbaren Steg 11 angeordneten Planetenrad 9, welches mit dem festen Hohlrad 12 gepaart ist. Das Hohlrad 13 ist dabei über seinen außenverzahnten Kranz, gepaart mit dem Ritzel 14 über die Positionier- und Bremseinrichtung 15 festgesetzt. Über das Planetenrad 9, Sonnenrad 7 und Hohlwelle 5 sowie über die Zwischenstirnräder 3, 2, 2' erfolgt der Abtrieb zum Stirnrad 1' des Druckzylinders. Die notwendige Phasenverschiebung der Wendetrommel erfolgt durch Abstellen des Antriebes und Zuschalten der Positionier- und Bremseinrichtung 15. Vom Ritzel 14 wird über den außenverzahnten Kranz in Verbindung mit der Innenverzahnung des Hohlrades 13 das Planetenrad 10, Sonnenrad 8, Vollwelle 6 und Zwischenstirnrad 3' die Drehbewegung des Stirnrades 4 der Wendetrommel eingeleitet. Nach erfolgter Phasenverschiebung wird die Positionier- und Bremseinrichtung abgeschaltet und der Antrieb erfolgt wieder über das Stirnrad 4.

Zur nächsten Maschineneinheit (Abtrieb) wird der Räderzug durch dem Stirnrad 1' des Druckzylinders nachgeordnete (in Fig. 1 nicht weiter dargstellte) einfachbreite Zwischenstirnräder und das Stirnrad der nachfolgenden Trommel geschlossen.

### Zweites Beispiel

Zwischen den Stirnrädern 1 und 1' der Druckzylinder wird der Räderzug über die Zwischenstirnräder 2, 2', 3', 3 und ein Hohlrad 4' der Wendetrommel gebildet. Die dem Stirnrad 1 des ersten Druckzylinders zugeordneten Zwischenstirnräder 2, 2' sind als Doppelrad ausgeführt, wobei das Zwischenstirnrad 2 mit dem Stirnrad 1 und das Zwischenstirnrad 2' mit dem Hohlrad 4' gepaart ist. Das Hohlrad 4' der Wendetrommel steht mit dem auf der Vollwelle 6 angeordneten Zwischenstirnrad 3' in Eingriff. Die Vollwelle 6 ist wie im ersten Beispiel in einer Hohlwelle 5 gelagert und beide Wellen 5, 6 werden in der Regeleinrichtung 16 aufgenommen. Das Zwischenstirnrad 3' ist koaxial zum auf der Hohlwelle 5 fixierten Zwischenstirnrad 3 angeordnet. Das Zwischenstirnrad 3 bildet mit dem Stirnrad 1' des zweiten Druckzylinders ein Räderpaar. Die Zwischenstirnräder 2, 2', 3, 3' weisen dabei einen einheitlichen Kopfkreisdurchmesser auf. Der Aufbau der Regeleinrichtung 16 ist analog zum ersten Beispiel.

Der Antrieb wird über das Stirnrad 1 des ersten Druckzylinders und das in Eingriff stehende Zwischenstirnrad 2 des Doppelrades eingeleitet, über das Zwischenstirnrad 2' des Doppelrades zum Hohlrad 4' der Wendetrommel und über das Zwischenstirnrad 3' in Verbindung mit der Vollwelle 6 zum Sonnenrad 8, über die Planetenräder 10, 9, und Sonnenrad 7 in Verbindung mit der Hohlwelle 5 zum Zwischenstirnrad 3 geleitet und über das Stirnrad 1' des zweiten Druckzylinders weiter geführt. Die erforderliche Phasenverschiebung der Wendetrommel erfolgt durch Abstellen des Antriebes und Zuschalten der Positionier- und Bremseinrichtung 15 analog des ersten Beispieles. Vom Ritzel 14 wird über den außenverzahnten Kranz in Verbindung mit der Innenverzahnung des Hohlrades 13 über das Planetenrad 10, das Sonnenrad 8, Vollwelle 6 und Zwischenstirnrad 3' die Verstellung des Hohlrades 4' der Wendetrommel ebenfalls analog zum ersten Beispiel realisiert.

### Drittes Beispiel

Zwischen den Stirnrädern 4 der Wendetrommel und 1' des Druckzylinders wird der Räderzug über die Zwischenstirnräder 2, 2' und 3, 3' gebildet. Die dem Stirnrad 4 der Wendetrommel zugeordneten Zwischenstirnräder 2, 2' sind als Doppelrad ausgeführt, wobei lediglich das Zwischenstirnrad 2' mit dem Stirnrad 4 in Eingriff steht. Das Zwischenstirnrad 2 kämmt mit dem auf der Hohlwelle 5 angeordneten Zwischenstirnrad 3. Koaxial zum Zwischenstirnrad 3 ist das Zwischenstirnrad 3' auf der Vollwelle 6, die in der Hohlwelle 5 aufgenommen ist, angeordnet. Zwischenstirnrad 3' ist mit dem Stirnrad 1' des Druckzylinders gepaart. Wie im ersten Beispiel sind Zwischenstirnräder 2' und 3' minus korrigiert und die Zwischenstirnräder 2 und 3 bei gleicher Zähnezahl plus korrigiert, so daß die Zwischenstirnräder 2' und 3' außer Eingriff sind. Auf der Antriebswelle 18.1 ist ein Kegelrad 19 angeordnet, das mit einem auf der Vollwelle 6 fixierten Kegelrad 20 in Eingriff steht. Dem Kegelrad 19 diametral gegenüberliegend ist auf der Abtriebswelle 18.2 ein Kegelrad 21 angeordnet, das mit mit einem auf der Hohlwelle 5 fixierten Kegelrad 22 in Eingriff steht. Am freien Ende von Vollwelle 6 und Hohlwelle 5 ist eine Federdruckkupplung 23 angeordnet, die zur Phasenverdrehung zwischen zwei Druckwerken magnetisch, pneumatisch oder hydraulisch getrennt wird.

Der Antrieb wird über die Antriebswelle 18.1 über das Kegelrad 19 und das in Eingriff stehende Kegelrad 20 eingeleitet. Kegelrad 20 ist auf der Vollwelle 6 fixiert, welche über die Kupplung 23 mit der Hohlwelle 5 lösbar verbunden ist. Von der Hohlwelle 5 wird der Antrieb einerseits über das Kegelrad 22 in Verbindung mit dem Kegelrad 21 mittels Abtriebswelle 18.2 zur nachgeordneten Maschineneinheit und andererseits über die mittels Kupplung 23 synchron laufenden Wellen 5, 6
- ausgehend von Hohlwelle 5 und Zwischenstirnrad 3, zum Doppelrad 2, 2' auf das Stirnrad 4 der Wendetrommel, und
- ausgehend von Vollwelle 6 und Zwischenstirnrad 3' auf das Stirnrad 1' des Druckzylinders
geleitet.

Zur notwendigen Phasenverschiebung der Wendetrommel wird die Antriebswelle 18.1 abgestellt. Über die Abtriebswelle 18.2, das Kegelrad 21 in Verbindung mit Kegelrad 22, Hohlwelle 5, Zwischenstirnrad 3, die Zwischenstirnräder 2, 2' wird der Antrieb zur Phasenverschiebung der Wendetrommel auf das Stirnrad 4 geleitet. Nach erfolgter Phasenverschiebung wird der von Abtriebswelle 18.2 kommende Antrieb abgestellt. Der Antrieb der Maschine erfolgt über die Antriebswelle 18.1 oder 18.2, nach Kopplung der Kupplung 23. Die Kupplung 23 ist bei Betrieb der Maschine stromlos. Die Kegelräder 20 und 22 sind über Federdruck drehsynchron gekoppelt.

### Bezugszeichenliste

- 1: Stirnrad
- 1': "
- 2: Zwischenstirnrad
- 2': "
- 3: "
- 3': "
- 4: Stirnrad der Wendetrommel
- 4': Hohlrad der Wendetrommel
- 5: Hohlwelle
- 6: Vollwelle
- 7: Sonnenrad
- 8: "
- 9: Planetenrad
- 10: "
- 11: Steg
- 12: Hohlrad
- 13: außenverzahntes Hohlrad
- 14: Ritzel
- 15: Positionier- und Bremseinrichtung
- 16: Regeleinrichtung
- 17: Klemmeinrichtung
- 18.1: Antriebswelle
- 18.2: Abtriebswelle
- 19: Kegelrad
- 20: "
- 21: "
- 22: "
- 23: Kupplung

## Patentansprüche

1. Einrichtung zur Umstellung auf Schön- oder Schön- und Widerdruck an Bogenrotationsdruckmaschinen, deren Druckwerkseinheiten über einen Hauptantrieb und durch einen geschlossenen Räderzug verbunden sind,
**dadurch gekennzeichnet**,
daß zwischen einem Stirnrad (4) einer Wendetrommel und einem Stirnrad (1') eines Druckylinders erste, zweite, dritte und vierte Zwischenstirnräder (2, 2' sowie 3 und 3') angeordnet sind, indem
- die dem Stirnrad (1') des Druckzylinders zugeordneten ersten und leiten Zwischenstirnräder (2, 2') als Doppelrad ausgeführt sind und das zweite Zwischenstirnrad (2') des Doppelrades mit dem Stirnrad (1') des Druckzylinders gepaart ist,
- das erste Zwischenstirnrad (2) des Doppelrades mit dem benachbarten auf einer Hohlwelle (5) angeordneten dritten Zwischenstirnrad (3) in Eingriff steht,
- das mit dem Stirnrad (4) der Wendetrommel gepaarte vierte Zwischenstirnrad (3') koaxial zum dritten Zwischenstirnrad (3) aufeiner in einer Hohlwelle (5) angeordneten Welle (6) fixiert ist,
- die den Stirnrädern von Druckzylinder und von Wendetrommel (1' und 4) benachbarten zweiten und vierte Zwischenstirnräder (2', 3') zueinander außer Eingriff stehend minus korrigiert und die ersten und dritte Zwischenstirnräder (2, 3) bei gleicher Zähnezahl plus korrigiert sind,
- das Stirnrad (4) der Wendetrommel und das Stirnrad (1') des Druckzylinders in einer Ebene liegen und eine einfache Breite aufweisen;
- der Welle (6) und der Hohlwelle (5) eine Regeleinrichtung (16) nachgeordnet ist.

2. Einrichtung zur Umstellung auf Schön- oder Schön- und Widerdruck an Bogenrotationsdruckmaschinen, deren Druckwerkseinheiten über einen Hauptantrieb und durch einen geschlossenen Räderzug verbunden sind,
**dadurch gekennzeichnet**,
daß zwischen einem Stirnrad (1) eines ersten Druckzylinders und einem Stirnrad (1') eines zweiten Druckzylinders ein Hohlrad (4) einer Wendetrommel mit erstem, zweitem, viertem und drittem einen einheitlichen Kopfkreisdurchmesser aufweisenden Zwischenstirnrädern (2, 2', 3', 3) angeordnet ist, indem
- die dem Stirnrad (1) des ersten Druckzylinders zugeordneten zweiten und erste Zwischenstirnräder (2', 2) als Doppelrad ausgeführt sind und das erste Zwischenstirnrad (2) des Doppelrades mit dem Stirnrad (1) des ersten Druckzylinders gepaart ist,
- das zweite Zwischenstirnrad (2')) des Doppelrades mit dem Hohlrad (4') der Wendetrommel in Eingriff steht,
- das vierte Zwischenstirnrad (3') mit dem Hohlrad (4') der Wendetrommel gepaart und aufeiner Welle (6) fixiert ist,
- das dritte Zwischenstirnrad (3), welches koaxial zum vierten Zwischenstirnrad (3') angeordnet ist, aufeiner Hohlwelle (5) fixiert ist,
- die Welle (6) in der Hohlwelle (5) angeordnet und den Wellen (6, 5) eine Regeleinrichtung (16) nachgeordnet ist.

3. Einrichtung nach Anspruch 1 oder 2,
**dadurch gekennzeichnet**,
daß die Regeleinrichtung (16) besteht aus
- einem aufder Hohlwelle (5) fixierten Sonnenrad (7), dem ein aufder Welle (6) fixiertes Sonnenrad (8) koaxial zugeordnet ist,
- einem auf den Wellen (5, 6) abgestützten, drehbaren Steg (11), der parallel angeordnete und mit den Sonnenrädern (7, 8) sowie einem ersten und einem zweiten Hohlrad (12, 13) in Eingriff stehende Planetenräder (9, 10) trägt,
- dem an ihr ortsfest angeordneten ersten Hohlrad (12) und dem auf der Vollwelle (6) parallel gelagerten, einen außenverzahnten Kranz aufweisenden zweiten Hohlrad (13), das über den Kranz mit einem Ritzel (14) in Eingriff steht, dem eine Positionier- und Bremseinrichtung (15) nachgeordnet ist.

4. Einrichtung nach den Ansprüchen 1 und 2,
**dadurch gekennzeichnet**,
daß die Hohlwelle (5) mit der Welle (6) mittels einer Klemmeinrichtung (17) lösbar verbunden ist.

5. Einrichtung zur Umstellung auf Schön- oder Schön- und Widerdruck an Bogenrotationsdruckmaschinen, deren Druckwerkseinheiten über einen Hauptantrieb und durch einen geschlossenen Räderzug verbunden sind,
**dadurch gekennzeichnet**,
daß zwischen einem Stirnrad (4) einer Wendetrommel und einem Stirnrad (1') eines Druckzylinders erste, zweite, dritte und vierte Zwischenstirnräder (2, 2' sowie 3 und 3') angeordnet sind, indem
- die dem Stirnrad (4) der Wendetrommel zugeordneten erste und zweite Zwischenstirnräder (2, 2') als Doppelrad ausgeführt sind und das zweite Zwischenstirnrad (2') des Doppelrades mit dem Stirnrad (4) der Wendetrommel gepaart ist,
- das erste Zwischenstirnrad (2) des Doppelrades mit dem auf einer Hohlwelle (5) angeordneten dritten Zwischenstirnrad (3) in Eingriff steht,
- das vierte Zwischenstirnrad (3'), welches mit dem Stirnrad (1') des Druckzylinders gepaart ist, koaxial zum dritten Zwischenstirnrad (3) auf einer in der Hohlwelle (5) angeordneten Welle (6) fixiert ist,
- die benachbarten zweite und vierte Zwischenstirnräder (2, 3') außer Eingriff stehend minus korrigiert und die benachbarten erste und dritte Zwischenstirnräder (2, 3) bei gleicher Zähnezahl plus korrigiert sind,
- auf einer Antriebswelle (18.1) ein erstes Kegelrad (19) angeordnet ist, das mit einem auf der Welle (6) fixierten zweiten Kegelrad (20) in Eingriff steht,
- dem ersten Kegelrad (19) diametral gegenüberliegend ein drittes Kegelrad (21) auf einer Abtriebswelle (18.2) angeordnet welches mit einem auf der Hohlwelle (5) fixierten vierten Kegelrad (22) in Eingriff steht,
- am freien Ende von Welle (6) und Hohlwelle (5) eine Kupplung (23) angeordnet ist,
- das Stirnrad (4) der Wendetrommel und das Stirnrad (1') des Druckzylinders in einer Ebene liegen und eine einfache Breite aufweisen.

## Claims

1. Device for changeover to one side or perfect printing of rotary sheet printing presses, the printing units of which are connected via a main drive and through a closed gear train, characterised in that between a spur gear (4) of a turning drum and a spur gear (1') of an impression cylinder, there are arranged first, second, third and fourth intermediate spur gears (2, 2' as well as 3 and 3') in which
- the first and second intermediate spur gears (2, 2') arranged relative to the spur gear (1') of the impression cylinder are constructed as double gears and the second intermediate spur gear (2, 2') of the double gear is paired with the spur gear (1') of the impression cylinder,
- the first intermediate spur gear (2) of the double gear is in engagement with the neighbouring third intermediate spur gear (3) arranged on a hollow shaft (5),
- the fourth intermediate spur gear (3') paired with the spur gear (4) of the turning drum is fixed coaxially to the third intermediate spur gear (3) on a shaft (6) arranged in a hollow shaft (5),
- the second and fourth intermediate spur gears (2', 3') neighbouring the spur gears from the impression cylinder and from the turning drum (1' and 4) are out of engagement one with another and set less and the first and third intermediate spur gears (2, 3) set more with the said number of teeth,
- the spur gear (4) of the turning drum and the spur gear (1') of the impression cylinder lie in a plane and have a single width,
- a control unit (16) is arranged on to the shaft (6) and the hollow shaft (5).

2. Device for changeover to one side or perfect printing on rotary sheet printing presses, the printing units of which are connected via a main drive and via a closed gear train, characterised in that between one spur gear (1) of a first impression cylinder and one spur gear (1') of a second impression cylinder there is arranged a hollow gear (4) of a turning drum with first, second, fourth and third intermediate spur gears (2, 2', 3', 3) having a unitary pitch circle diameter, in which
- the second and first intermediate spur gears (2, 2') turned towards the spur gear (1) of the first impression cylinder are constructed as double gears and the first intermediate spur gear (2) of the double gear is paired with the spur gear (1) of the first impression cylinder,
- the second intermediate spur gear (2')) of the double gear is in engagement with the hollow gear (4') of the turning drum,
- the fourth intermediate spur gear (3') is paired with the hollow gear (4') of the turning drum and is fixed on a shaft (6),
- the third intermediate spur gear (3), which is arranged coaxially to the fourth intermediate spur gear (3'), is fixed on a hollow shaft (5),
- the shaft (6) is arranged in the hollow shaft (5) and arranged afterwards relative to shafts (6, 5) is a control unit (16).

3. Device according to Claim 1 or 2, characterised in that the control unit (16) consists of
- a sun gear (7) fixed on the hollow shaft (5) to which is coaxially arranged a sun gear (8) fixed on the shaft (6),
- a rotatable post (11) supported on the shafts (5, 6) which carries the planet gears (9, 10) arranged parallel and engaged with the sun gears (7, 8) as well as with a first and a second hollow gear (12, 13),
- the first hollow gear (12) arranged on it in fixed position and the second hollow gear (13) having an externally toothed ring mounted parallel on the solid shaft (6), which is engaged via the ring with a pinnion (14), to which is subsequently arranged a positioning and braking unit (15).

4. Device according to Claim 1 and 2, characterised in that the hollow shaft (5) is releasably connected with the shaft (6) by means of a clamping device (17).

5. Device for changeover to one-sided or perfect printing on rotary sheet printing presses, the printing units of which are connected via a main drive and by a closed gear train, characterised in that between a spur gear (4) of a turning drum and a spur gear (1') of an impression cylinder, first, second, third and fourth intermediate spur gears (2, 2' as well as 3 and 3') are arranged, in which
- the first and second intermediate spur gears (2, 2') arranged relative to the spur gear (4) of the turning drum are constructed a double gears and the second intermediate spur gear (2') of the double gear is paired with the spur gear (4) of the turning drum,
- the first intermediate spur gear (2) of the double gear is in engagement with the third intermediate spur gear (3) arranged on a hollow shaft (5),
- the fourth intermediate spur gear (3') which is paired with the spur gear (1') of the impression cylinder, is fixed coaxially to the third intermediate spur gear (3) on a shaft (6) arranged in the hollow shaft (5),
- the neighbouring second and fourth intermediate spur gears (2', 3') which are not engaged with one another are set less and the neighbouring first and third intermediate spur gears (2, 3) set more with the same number of teeth,
- on a drive shaft (18.1) a first bevel gear (19) is arranged which is engaged with a second double gear (20) fixed on the shaft (6),
- lying diametrically opposite to the first bevel gear (19) there is arranged a third bevel gear (21) on an output drive shaft (18.2) which is engaged with a fourth bevel gear (22) fixed on the hollow shaft (5),
- on the free end of shaft (6) and hollow shaft (5) a clutch (23) is arranged,
- the spur gear (4) of the turning drum and the spur gear (1') of the impression cylinder lie in one plane and are of single width.

## Revendications

1. Dispositif pour passer à l'impression recto ou à l'impression recto-verso dans des machines d'impression rotatives à feuilles, dont les unités d'impression sont reliées par l'intermédiaire d'un entraînement principal et par un train de roues fermé,
caractérisé en ce que, entre une roue droite (4) d'un cylindre de retournement et une roue droite (1') d'un cylindre d'impression, sont agencées des première, deuxième, troisième et quatrième roues droites intermédiaires (2,2' ainsi que 3 et 3'), en ce que :
- les première et deuxième roues droites intermédiaires (2,2') associées à la roue droite (1') du cylindre d'impression sont réalisées comme roue double et la deuxième roue droite intermédiaire (2') de la roue double est appariée avec la roue droite (1') du cylindre d'impression,
- la première roue droite intermédiaire (2) de la roue double est en engagement avec la troisième roue droite intermédiaire (3), voisine, agencée sur un arbre creux (5),
- la quatrième roue droite intermédiaire (3'), appariée avec la roue droite (4) du cylindre de retournement, est fixée, de façon coaxiale à la troisième roue droite intermédiaire (3), sur un arbre (6) agencé dans un arbre creux (5),
- les seconde et quatrième roues droites intermédiaires (2',3'), voisines des roues droites du cylindre d'impression et du cylindre de retournement (1' et 4), se trouvant hors d'engagement l'une de l'autre, sont moins corrigées, et les première et troisième roues droites intermédiaires (2,3), pour un même nombre de dents, sont plus corrigées,
- la roue droite (4) du cylindre de retournement et la roue droite (1') du cylindre d'impression se trouvent dans un plan et présentent une largeur simple,
- l'arbre (6) et l'arbre creux (5) sont disposés en amont d'un dispositif de réglage (16).

2. Dispositif pour passer à l'impression recto ou à l'impression recto-verso dans des machines d'impression rotatives à feuilles, dont les unités d'impression sont reliées par l'intermédiaire d'un entraînement principal et par un train de roues fermé,
caractérisé en ce que, entre une roue droite (1) d'un premier cylindre d'impression et une roue droite (1') d'un second cylindre d'impression, il est agencé une roue creuse (4) d'un cylindre de retournement avec des première, deuxième, quatrième et troisième roues droites intermédiaires (2,2',3',3), présentant un diamètre de tête uniforme, en ce que :
- les deuxième et première roues droites intermédiaires (2',2), associées à la roue droite (1) du premier cylindre d'impression, sont réalisées comme roue double et la première roue droite intermédiaire (2) de la roue double est appariée à la roue droite (1) du premier cylindre d'impression,
- la deuxième roue droite intermédiaire (2') de la roue double est en engagement avec la roue creuse (4') du cylindre de retournement,
- la quatrième roue droite intermédiaire (3') est appariée avec la roue creuse (4') du cylindre de retournement et est fixée sur un arbre (6),
- la troisième roue droite intermédiaire (3), laquelle est agencée coaxialement à la quatrième roue droite intermédiaire (3'), est fixée sur un arbre creux (5),
- l'arbre (6) est agencé dans l'arbre creux (5) et les arbres (6,5) sont disposés en amont d'un dispositif de réglage (16).

3. Dispositif selon la revendication 1 ou 2,
caractérisé en ce que le dispositif de réglage (16) est constitué :
- d'une roue solaire (7) fixée sur l'arbre creux (5), à laquelle est associée, coaxialement, une roue solaire (8) fixée sur l'arbre (6),
- d'une âme rotative (11), appuyée sur les arbres (5,6), qui porte des roues planétaires (9,10) agencées parallèlement et en engagement avec les roues solaires (7,8) ainsi qu'une première et une seconde roue creuse (12,13),
- de la première roue creuse (12) agencée à poste fixe sur celui-ci et de la seconde roue creuse (13) montée parallèlement sur l'arbre plein (6) et présentant une couronne extérieurement dentée, qui est en engagement, par l'intermédiaire de la couronne, avec un pignon (14), un dispositif de positionnement et de freinage (15) étant agencé en aval de celui-ci.

4. Dispositif selon les revendications 1 et 2,
caractérisé en ce que l'arbre creux (5) est relié de façon amovible à l'arbre (6) au moyen d'un dispositif de serrage (17).

5. Dispositif pour passer à l'impression recto ou à l'impression recto-verso dans des machines d'impression rotatives à feuilles, dont les unités d'impression sont reliées par l'intermédiaire d'un entraînement principal et par un train de roues fermé,
caractérisé en ce que, entre une roue droite (4) d'un cylindre de retournement et une roue droite (1') d'un cylindre d'impression, sont agencées des première, deuxième, troisième et quatrième roues droites intermédiaires (2,2' ainsi que 3 et 3'), en ce que :
- les première et deuxième roues droites intermédiaires (2,2'), associées à la roue droite (4) du cylindre de retournement, sont réalisées comme roue double et la deuxième roue droite intermédiaire (2') de la roue double est appariée à la roue droite (4) du cylindre de retournement,
- la première roue droite intermédiaire (2) de la roue double est en engagement avec la troisième roue droite intermédiaire (3) agencée sur un arbre creux (5),
- la quatrième roue droite intermédiaire (3'), laquelle est appariée à la roue droite (1') du cylindre d'impression, est fixée, coaxialement à la troisième roue droite intermédiaire (3), sur un arbre (6) agencé dans l'arbre creux (5),
- les deuxième et quatrième roues droites intermédiaires voisines (2',3'), se trouvant hors d'engagement, sont moins corrigées et les première et troisième roues droites intermédiaires (2,3) voisines sont plus corrigées, pour un même nombre de dents,
- sur un arbre d'entraînement (18.1), il est agencé une première roue conique (19) qui est en engagement avec une seconde roue conique (20) fixée sur l'arbre (6),
- de façon diamétralement opposée à la première roue conique (19), il est agencé une troisième roue conique (21) sur un arbre de sortie (18.2), laquelle est en engagement avec une quatrième roue conique (22) fixée sur l'arbre creux (5),
- à l'extrémité libre de l'arbre (6) et de l'arbre creux (5), il est agencé un couplage (23),
- la roue droite (4) du cylindre de retournement et la roue droite (1') du cylindre d'impression se trouvent dans un plan et présentent une largeur simple.
